# EUROPÄISCHE PATENTANMELDUNG

(11) **EP 1 170 502 A1**
(43) Veröffentlichungstag der Anmeldung: **09.01.2002**
(21) Anmeldenummer: 01114616.4
(22) Anmeldetag: 19.06.2001
(51) Int. Cl.: F02M 63/00

(54) **Injektor mit Steuerteilführung**

(30) Priorität: 05.07.2000 DE 10032517
(71) Anmelder: ROBERT BOSCH GMBH, 70442 Stuttgart (DE)
(72) Erfinder: Boecking, Friedrich, 70499 Stuttgart (DE)

(57) **Zusammenfassung**

Die Erfindung bezieht sich auf einen Injektor zum Einspritzen von Kraftstoff in Brennräume von Verbrennungskraftmaschine. Im Gehäuse des Injektors (1) ist ein Steuerteil (2) vorgesehen, welches in einen Steuerraum (8) hineinragt, in dem ein Steuervolumen (9) eingeschlossen ist. Der Steuerraum (8) ist über einen Aktor (3) druckentlastbar. Das Steuerteil (2) ist im Gehäuse des Injektorkörpers mit Federelementen (17, 23) beaufschlagt. Das Steuerteil (2) ist in einer den Steuerraum (8) begrenzenden Führungshülse (11) geführt.

## Beschreibung

### Technisches Gebiet

Bei Injektoren zum Einspritzen von Kraftstoff in Brennräume von Verbrennungskraftmaschinen werden Steuerteile eingesetzt, die über eine Ansteuerung eines Aktors in eine schließende und eine öffnende Position gefahren werden können. Die Steuerteile der Injektoren werden im Injektorkörper federbeaufschlagt an Führungsflächen geführt.

### Stand der Technik

Aus DE 198 35 494 A1 ist eine Pumpe-Düse-Einheit bekannt geworden. Diese dient zur Kraftstoffzufuhr in einen Verbrennungsraum von direkteinspritzenden Verbrennungskraftmaschinen zum Aufbau eines Einspritzdruckes und zum Einspritzen des unter hohem Druck stehenden Kraftstoffes über eine Einspritzdüse in den Verbrennungsraum. Eine Steuereinheit enthält ein Steuerventil, welches als nach außen öffnendes Ventil ausgebildet ist, sowie eine Ventilbetätigungseinheit zur Steuerung des Druckaufbaus in der Pumpeneinheit. Um eine Pumpe-Düse-Einheit mit einer Steuereinheit zu schaffen, die einen einfachen Aufbau hat, kleinbauend ist und die insbesondere eine kurze Ansprechzeit aufweist, wird die Ventilbetätigungseinheit, die der Pumpe-Düse-Einheit zugeordnet ist als ein piezoelektrischer Aktor ausgebildet.

Aus DE 37 28 817 C2 ist eine Kraftstoffeinspritzpumpe für eine Brennkraftmaschine bekannt geworden. Diese enthält ein Druckteil zur Druckbeaufschlagung des Kraftstoffes sowie ein Düsenteil zum Einspritzen des druckbeaufschlagten Kraftstoffes. Zwischen dem Druckteil und dem Düsenteil ist ein Steuerteil angeordnet, welches eine das Druckteil mit dem Düsenteil verbindende Kraftstoffzufuhrleitung, einen zylindrischen Kanal enthält, dessen Mittelachse die Kraftstoffzufuhrleitung kreuzt. Ein Ende des Kanals ist als eine in eine mit einem Kraftstoffrücklaufkanal verbundene Öffnung übergehende Steuerbohrung ausgebildet. Ein Steuerventilglied ist im Kanal vorgesehen, welches mittels einer elektrischen Betätigungseinrichtung zwischen einer Offenstellung, in der die Kraftstoffzufuhrleitung und der Kraftstoffrücklaufkanal über die Steuerbohrung verbunden sind und eine Schließstellung, in der die Steuerbohrung verschlossen ist, bewegbar. Die Betätigungseinrichtung enthält ein längenverstellbares piezoelektrisches Element, welches mit einem Antriebskolben verbunden ist. Die freie Stirnfläche des Antriebskolbens liegt einer erheblich kleineren Stirnfläche eines das Steuerventilglied mechanisch verstellenden Antriebsstößel getrennt gegenüber, wobei im Antriebsstößel ein den Hohlraum mit dem Kraftstoffrücklaufkanal verbindender Durchgang ausgebildet ist. In diesem Durchgang ist ein Rückschlagventil angeordnet, das den Durchgang verschließt, wenn der Druck im Hohlraum den Druck im Kraftstoffrücklaufkanal übersteigt und den Durchgang öffnet, wenn der Druck im Hohlraum kleiner als der Druck im Kraftstoffrücklaufkanal ist.

### Darstellung der Erfindung

Mit der erfindungsgemäß vorgeschlagenen Lösung läßt sich eine Injektorbauform realisieren, die statt zweier Führungsoberflächen für ein Steuerteil im Injektorgehäuse und zweier dazu korrespondierende Führungsflächen am Steuerteil lediglich ein Führungsflächenpaar an Steuerventil und Injektorgehäuse benötigt. Damit läßt sich das Gehäuse des Injektors hinsichtlich der Anordnung exakt koaxial zueinander positionierter und fluchtender Führungsflächen fertigungstechnisch wesentlich einfacher und preiswerter herstellen. Im Ventilgehäuse und am in diesem bewegbaren Steuerteil sind lediglich zwei miteinander zusammenarbeitende Führungsflächen mit hoher Anforderungen an die Bearbeitungsgüte der Oberflächen ausgebildet, was der Herstellkosten nicht unerheblich senkt.

Durch eine vorteilhafte Anordnung eines Federelementes zwischen Führungshülse und Steuerteil, läßt sich durch die Vorspannung der Führungshülse im Gehäuse des Injektors durch die Anstellkraft eine Abdichtung des Steuerraumes einerseits erzielen, sowie andererseits eine Zentrierung der Führungshülse im ersten Durchmesserbereich des Steuerteiles erreichen. In fertigungstechnischer Sicht höchst vorteilhaft, braucht die Führungshülse nicht mit dem Gehäuse des Injektors verbunden zu sein; die einfache Plananlage eines Flachsitzes an der Führungshülse an einer Planfläche des Gehäuses des Injektors, ist als Abdichtung des Steuerraumes bei Federkraftbeaufschlagung der Führungshülse vollkommen ausreichend. Die Wandung der Führungshülse kann in fertigungstechnisch einfachster Art und Weise mit einer Zulaufdrossel für das in den Steuerraum eintretende Steuerraumvolumen ausgebildet werden, beispielsweise in Gestalt einer die Wandung der Führungshülse durchsetzenden Bohrung.

Die als Abdichtelement fungierende Führungshülse dient als Begrenzung des Steuerraums, an dessen öffnungsseitiger Begrenzungswandung die Entlastungsöffnung zur Druckentlastung durch ein ansteuerbares Aktorventil ausgebildet ist. Diese läßt sich bevorzugt als Ablaufdrossel ausbilden, die über ein Aktor betätigt ist, Schließelement angesteuert werden kann. Daneben sind als Aktorelemente Elektromagneten oder mechanisch/hydraulische Übersetzer denkbar.

### Zeichnung

Anhand der Zeichung wird die Erfindung nachstehend näher erläutert.

Die einzige Figur zeigt einen Längsschnitt durch einen erfindungsgemäßen Injektor, in dessen mit einem Common-Rail-Zulauf verbundenen Hohlraum ein Steuerteilabschnitt mit einem ersten Durchmesserbereich hineinragt, an dem eine federbeaufschlagte im Inneren des Gehäuses gelagerte Führungshülse zentriert ist.

### Ausführungsvarianten

Aus der Darstellung gemäß Fig. 1 geht ein Längsschnitt durch den erfindungsgemäß vorgeschlagenen Injektor hervor. Im Injektorgehäuse eines Injektors 1 ist ein rotationssymmetrisch zu seiner Achse ausgebildetes Steuerteil 2 gelagert. Im oberen Bereich des Injektorgehäuses ist ein Steuerelement 3 vorgesehen, welches beispielsweise einen kugelförmig ausgebildetes Schließelement 5 mittels eines Druckkolbens 4 in Aktorwirkrichtung 4 beaufschlagt. Dadurch wird das Schließelement 5 in seinen Sitz 6 im Gehäuse des Injektors 1 gedrückt, so daß der im Steuerraum 8 des Injektorgehäuses anstehende Druck nicht durch die Ablaufdrossel 7 entlastet werden kann.

Als Steuerelement 3 kann beispielsweise ein Piezoaktor, ein Elektromagnet oder auch ein mechanisch/hydraulischer Übersetzer eingesetzt werden, nur um einige beispielhafte Ausführungsformen zu nennen.

Im Gehäuse des Injektors ist ein Hohlraum vorgesehen, der über einen Zulauf 16 vom Hochdrucksammelraum (Common-Rail) mit unter hohem Druck stehenden Kraftstoff beaufschlagbar ist. Die Verbindung des Zulaufes 16 zum außerhalb des Injektors angeordneten Hochdrucksammelraum, ist in der Darstellung gemäß Fig. 1 nicht näher dargestellt. Durch den Zulauf 16 vom Hochdrucksammelraum ist der Hohlraum im Gehäuse des Injektors 1 mit Kraftstoff gefüllt.

In das Innere des Hohlraumes ragt ein Steuerteil 2 hinein, welches im Bereich des Hohlraumes in zwei Durchmesserbereichen ausgeführt ist.

Im ersten Durchmesserbereich in der Darstellung gemäß Fig. 1 mit Bezugszeichen 15 oder mit dem Durchmessermaß d₁ bezeichnet, ist das Steuerteil von einem Federelement 17 umschlossen. Das Federelement stützt sich einerseits an einem Bund des Steuerteiles 2 ab. Der Bund ist in einem zweiten Durchmesserbereich 18 mit einem größeren Durchmesser d₂ ausgebildet. An der gegenüberliegenden Seite der Schließfeder 17 stützt sich diese an einer ringförmig ausgebildeten Hülse 11 ab, die sich wiederum mit einem Flachsitz an einer planen Fläche des Gehäuses des Injektors 1 abstützt. Durch die Wirkung des als Druckfeder ausgelegten Schließfeder 17, wird die mit einem Flachsitz versehene Führungshülse 11 stets an die obere Wandung des Gehäuses des Injektors 1 angedrückt, wodurch eine Abdichtwirkung zwischen dem Flachsitz der Führungshülse 11 und dem innenliegenden Teil der Führungshülse 11, welche als Steuerraum 8 dient, gebildet ist.

Das Steuerteil 2 ragt mit seinem ersten Durchmesserbereich 15 (d₁) und einer an diesem ausgebildeten Stirnseite 14 in den Steuerraum 8 ein, in dem sich ein Steuervolumen 9 befindet, welches über den Zulauf 16 vom Hochdrucksammelraum zur Verfügung gestellten Kraftstoff stets mit einem Kraftstoffvorrat befüllt ist, welcher über eine als Zulaufdrossel 13 wirkende Bohrung in der Wandung 12 der Führungshülse 11 kontinuierlich im Steuerraum 9 ansteht.

An den zweiten Durchmesserbereich 18 des Steuerteiles 2, welcher im Durchmesser d₂ ausgeführt ist, schließt sich eine kegelförmig ausgebildete Verjüngung an, welcher am Sitzdurchmesser des Steuerteiles 2 in einen dritten Durchmesser d₃ übergeht. An den dritten Durchmesserbereich des Steuerteiles 2, ausgeführt im Durchmesser d₃ schließt sich eine Einschnürung 20 an, die am Steuerteil 2 ausgebildet ist und die steuerteilseitige Begrenzung eines Ventilraumes 21 bildet. Gehäuseseitig ist der Ventilraum 21 durch einen Bohrungsdurchmesser d₃ begrenzt, in den eine Düsenzulaufleitung 25 mündet, die sich im Injektorgehäuse in etwa parallel zur Symmetrieachse des Injektorgehäuses verlaufend, zum Düsenraum 29 erstreckt.

Unterhalb des Steuerteiles 2 ist im Injektorgehäuse ein steuerteilseitiger Hohlraum 26 ausgebildet in dem ein Druckfederelement 23 angeordnet ist. Das Druckfederelement 23 stützt sich einerseits auf einer Stirnfläche des steuerteilseitigen Hohlraums 26 ab und liegt mit seinem gegenüberliegenden Ende an der unteren Stirnseite des Steuerteiles 2 an. Im Gehäuse des Injektors 1 ist ferner ein düsenseitiger Hohlraum 27 ausgebildet, in welchem ebenfalls ein Federelement eingelassen ist. Dieses Federelement stützt sich einerseits an einer Wandung des düsenseitigen Hohlraums 27 senkrecht zu dessen Symmetrieachse ab und andererseits an der Stirnseite einer Düsennadel 28. Die Düsennadel 28 ragt mit ihrem verjüngten Ende in den Düsenraum 29, der über den Düsenzulauf 25 mit unter extrem hohem Druck stehenden Kraftstoff versorgt wird. Der Düsenraum 29 mündet an einer Düsenöffnung 30 in ein Düsenloch, welches seinerseits in den Brennraum einer Verbrennungskraftmaschine hineinragt.

Die beiden steuerteilseitigen Hohlräume 26 bzw. der düsenseitige Hohlraum 27 sind über je einen Abzweig 24.1, mit einer diesen Hohlräume von Lecköl entlastenden Leckölablauf, bezeichnet mit Bezugszeichen 24, verbunden. Über die Leckölleitung 24, welche über die Abzweige 24.1, 24.2 mit Lecköl gespeist wird, wird das Lecköl entweder in den Kraftstofftank des Kraftfahrzeuges zurückgefördert, oder an einem anderen Ort des Einspritzsystems gesammelt.

Die Funktionsweise des in der Darstellung gemäß Fig. 1 im Längsschnitt gezeigten Injektors für Common-Rail-Anwendungen an direkteinspritzenden Verbrennungskraftmaschinen stellt sich wie folgt dar:

Bei Druckentlastung am Aktor 3 entgegen seiner Aktorwirkrichtung 4 fährt durch den im Steuerraum anstehenden hohen Druck des Steuervolumens das durch den Aktor nunmehr entlastete Schließelement 5 aus seiner Sitzfläche auf. Dadurch strömt im Steuerraum 8 ein unter extrem hohem Druck stehendes Kraftstoffvolumen 9, durch die Ablaufdrossel 7 über die Sitzfläche 6 des Schließelementes ab. Dadurch nimmt der Druck im Steuerraum 8 ab, wodurch das Steuerteil 2 mit seinem ersten Durchmesserbereich 15 (Durchmesser d₁) mit der Stirnseite 14 voran in den Steuerraum 8 einfährt. Bei dieser Einfahrbewegung wird das Schließfederelement 17 zusammengedrückt, so daß die als Führungsfläche fungierende Führungshülse 11 stets unter Abdichtwirkung an die plane Anlagefläche im Gehäuse des Injektors angedrückt bleibt und kein Steuervolumen 9 aus dem Steuerraum 8 über diese Dichtfläche entweichen kann.

Die Einfahrbewegung des ersten Durchmesserbereiches 15, bezeichnet mit Durchmesser d₁, in den Steuerraum 8 am Gehäuse des Injektors 1 bewirkt ein Öffnen des Steuerteiles 1 am dritten Durchmesserbereich 19 ausgeführt in einem Sitzdurchmesser d₃. Durch die sich einstellende Vertikalbewegung des Steuerteiles 2, wird-der Zulauf 16 vom Hochdrucksammelraum (Common-Rail) kommend, mit dem Ventilraum 21 im Gehäuse des Injektors 1 verbunden. Unter extrem hohen Druck stehenden Kraftstoff schießt in den Ventilraum 21 ein, der einerseits von einer Bohrungswandung im Gehäuse des Injektors 1 begrenzt ist und andererseits von einer Einschnürung 20, die am Steuerteil 2 unterhalb des dritten Durchmesserbereichs 19 beginnend, ausgebildet ist. Beim Öffnen des Steuerteiles 2, d. h. unter Freigabe des Sitzdurchmessers 19, fahren die Steuerkanten des Leckölschiebers 22 nach oben in vertikaler Richtung und schließen damit ein Überströmen von unter extrem hohem Druck aus dem Zulauf 16 vom Hochdrucksammelraum austretenden Kraftstoff direkt in den steuerteilseitigen Hohlraum 26 definitiv aus, so daß der in den Ventilraum 21 eintretende und unter hohem Druck stehende Kraftstoff über die Düsenleitung 25, die im Gehäuse des Injektors 1 beispielsweise als Bohrung ausgebildet sein kann, direkt in den Düsenraum 29 eingeleitet werden kann. Damit steht der unter extrem hohem Druck eingespritzte Kraftstoff weitestgehend verlustfrei im Düsenraum 29 des Injektors 1 an, da der Ventilraum 21 durch Auffahren der Steuerkanten des Leckölschiebers 23 gegen den steuerventilseitigen Hohlraum 26 abgedichtet ist.

Durch die im Gehäuse des Injektors 1 beweglich gelagerte Düsennadel 28 gelangt unter hohem Druck stehenden Kraftstoff 29 in den düsenseitigen Hohlraum 27, von wo dieser über einen Leckölabzweig 24 in eine Leckölleitung 24 eintritt. Gleiches gilt für den steuerteilseitig vorgesehenen Hohlraum 26, in dem ein, das Steuerteil 2 beaufschlagendes Federelement 23, angeordnet ist. Von diesem zweigt der Abzweig 24 ebenfalls ab und leitet Lecköl aus diesem Hohlraum in die Leckölleitung 24. Durch Auffahren der Düsennadel 28 bei Beaufschlagung des Düsenraums 29 wird die Düsenöffnung 30 am in den Brennraum einer Verbrennungskraftmaschine hineinragenden Ende des Injektors 1 freigegeben, so daß der Kraftstoff in den Brennraum entsprechend dosiert eingespritzt werden kann.

Durch die Anordnung der Führungshülse 11, die in ihrem Innendurchmesser auf dem Steuerteil 2 in dessen ersten Durchmesserbereich 15, ausgeführt im Durchmesser d₁, zentriert ist, läßt sich eine fertigungstechnisch einfach herstellbare Führungsmöglichkeit des Steuerteiles 2 im Injektor realisieren. Die Führungshülse 11 ist als Bauteil durch Beaufschlagung mit dem Federelement 17 beim druckentlastenden Steuerraumes 8 über den ansteuerbaren Aktor 3 derart beaufschlagt, daß sich eine Dichtwirkung an dem Flachsitz der Führungshülse 11 im Gehäuse des Injektors 1 einstellt. Das Steuerteil 2 ist nun einerseits zuverlässig im Gehäuse des Injektors 1 geführt. Andererseits ist der durch die Führungshülse 11 gebildete Steuerraum zuverlässig gegen Leckagen abgedichtet. Ferner sind die Führungsflächen des Steuerteils 2, d. h. die Innenseite der Führungshülse 11, gegen den ersten Durchmesserbereich 15 am Steuerteil 2 von den Führungsflächen der Düsennadel 28 im Gehäuse des Injektors 1 entkoppelt. Dadurch läßt sich ebenfalls eine einfachere und damit kostengünstigere Herstellbarkeit des erfindungsgemäßen, in Fig. 1 im Längsschnitt dargestellten Injektors 1 realisieren. Das 3/2-Steuerteil 2 ist an der Führungshülse 11 geführt, die nicht mit dem Gehäuse des Injektors verbunden ist, oder an diesem gar ausgebildet werden müßte, sondern über ein Federelement 17 in ihrem Flachsitz am Gehäuse des Injektors 1 so anliegt, daß sie mehrere Funktionen erfüllt. Die Führungshülse 11 dichtet einerseits bei Druckentlastung des Steuerraumes 8 durch das sie beaufschlagende Federelement 17 ab, andererseits dient die Wandung 12 der Führungshülse 11 zur Aufnahme eines Drosselelementes 13 und schließlich dient die mit einer höheren Oberflächengüte bearbeitete Innenbohrung der Führungshülse 11 als Führung des ersten Durchmesserbereichs 15 (Durchmesser d₁) des Steuerteiles 2, bei dessen Vertikalbewegung bei Druckentlastung des Steuerraumes 8 und Freigabe des Sitzdurchmessers 19 zum Ventilraum 21 im Gehäuse des Injektors 1.

## Patentansprüche

1. Injektor zum Einspritzen von Kraftstoff in Brennräume von Verbrennungskraftmaschinen, mit einem in einem Gehäuse bewegbaren Steuerteil (2), welches in einen Steuerraum (8) hineinragt, der über einen Aktor (3) druckentlastbar ist und das Steuerteil (2) im Gehäuse des Injektors (1) mit Federelementen (17, 23) beaufschlagt ist, **dadurch gekennzeichnet, daß** das Steuerteil (2) in einer den Steuerraum (8) begrenzenden Führungshülse (11) geführt ist.

2. Injektor gemäß Anspruch 1, **dadurch gekennzeichnet, daß** die Führungshülse (11) mittels des Federelementes (17) beaufschlagt an einer Gehäusewandung (10) des Injektors (1) anliegt.

3. Injektor gemäß Anspruch 1, **dadurch gekennzeichnet, daß** die Führungshülse (11) am Steuerteil (2) auf dessen ersten Durchmesserbereich (15) (Durchmesser d₁) zentriert ist.

4. Injektor gemäß Anspruch 1, **dadurch gekennzeichnet, daß** die Wandung (12) der Führungshülse (11) von einem Zulauf (13) in den Steuerraum (8) durchsetzt ist.

5. Injektor gemäß Anspruch 4, **dadurch gekennzeichnet, daß** der Zulauf als Zulaufdrossel (13) ausgebildet ist.

6. Injektor gemäß Anspruch 2, **dadurch gekennzeichnet, daß** das Federelement (17) sich einerseits an der Führungshülse (11) abstützt und andererseits an einem zweiten Durchmesserbereich (18) des Steuerteiles (2) anliegt.

7. Injektor gemäß Anspruch 2, **dadurch gekennzeichnet, daß** die Führungshülse (11) als Abdichtung für das im Steuerraum (8) eingeschlossene Steuervolumen (9) dient.

8. Injektor gemäß Anspruch 1, **dadurch gekennzeichnet, daß** der Zulauf (16) vom Hochdrucksammelraum in eine die Führungshülse (11), und das diese abstützende Federelement (17) aufnehmenden Hohlraum im Gehäuse des Injektors (1) mündet.

9. Injektor gemäß Anspruch 1, **dadurch gekennzeichnet, daß** die Führung der Düsennadel (28) im Gehäuse des Injektors (1) von der Führung des Steuerteiles (2) im Gehäuse des Injektors (1) getrennt ist.

10. Injektor gemäß Anspruch 1, **dadurch gekennzeichnet, daß** im Gehäuse des Injektors (1) Hohlräume (26, 27) vorgesehen sind, die über eine gemeinsame ablaufseitige Leckölleitung (24; 24.1, 24.2) verfügen.
